# EUROPÄISCHE PATENTSCHRIFT

(11) **EP 2 971 749 B1**
(45) Veröffentlichungstag und Bekanntmachung des Hinweises auf die Patenterteilung: **13.03.2019**
(21) Anmeldenummer: 14700722.3
(22) Anmeldetag: 17.01.2014
(51) Int. Cl.: F02M 61/18, F02M 61/16

(54) **VENTIL ZUM STEUERN EINES FLUIDS MIT ERHÖHTER DICHTHEIT**
VALVE FOR CONTROLLING A FLUID WITH INCREASED SEALING ACTION
SOUPAPE DE COMMANDE DE FLUIDE À ÉTANCHÉITÉ RENFORCÉE

(30) Priorität: 11.03.2013 DE 102013204152
(43) Veröffentlichungstag der Anmeldung: 20.01.2016
(73) Patentinhaber: Robert Bosch GmbH, 70442 Stuttgart (DE)
(72) Erfinder: MUTLU, Fatima, 71065 Sindelfingen (DE)
(86) Internationale Anmeldenummer: PCT/EP2014/050886
(87) Internationale Veröffentlichungsnummer: WO 2014/139706

(56) Entgegenhaltungen:
- EP-A1- 2 067 983
- EP-A2- 2 025 924
- WO-A1-2004/040125
- DE-A1-102012 205 564
- US-A1- 2004 129 313
- US-A1- 2010 001 215

## Beschreibung

### Stand der Technik

Die vorliegende Erfindung betrifft ein Ventil zum Steuern eines Fluids, insbesondere ein Kraftstoffeinspritzventil, mit einer erhöhten Dichtheit im geschlossenen Zustand des Ventils.

Ventile zum Steuern von Fluiden sind aus dem Stand der Technik beispielsweise als Einspritzventile bekannt. Ein Schließelement gibt hierbei Spritzlöcher, welche in einem Ventilsitz gebildet sind, frei bzw. verschließt diese. Die Schließbewegung des Schließelements ist hierbei eine Stoßbewegung. Hierbei sollte bei geschlossenem Ventil, d.h. wenn das Schließelement am Ventilsitz aufliegt, kein Kraftstoff durch Leckage austreten, da hierdurch unverbrannter Kraftstoff in das Abgassystem einer Brennkraftmaschine gelangen kann. Ferner sollte während des Betriebs des Ventils eine Bildung von Partikeln, z.B. durch Abrieb, vermieden werden, welche zu Schäden am Ventil und/oder anderen Bauteilen einer Brennkraftmaschine führen können. Da es sich bei Ventilen üblicherweise um Massenbauteile handelt, sollte eine Lösung dieses Problemkreises derart erfolgen, dass das Ventil eine möglichst hohe Dichtheit bei Eignung zur Massenfertigung aufweist.

Aus der US 2010/0001215 A1 ist bereits ein Ventil zum Steuern eines Fluids, insbesondere von Kraftstoff, bekannt, das u.a. ein Schließelement und einen Ventilsitz umfasst, wobei der Ventilsitz einen Dichtbereich und einen an den Dichtbereich angrenzenden Ventilsitzbereich aufweist und wobei das Schließelement am Dichtbereich abdichtet und der Dichtbereich und der Ventilsitzbereich unmittelbar und stufenlos ineinander übergehen und eine Härte des Dichtbereichs des Ventilsitzes kleiner ist als eine Härte des Schließelements. Das Schließelement und der Ventilsitz werden dazu aus unterschiedlichen rostfreien martensitischen Stählen hergestellt.

Aus der DE 10 2012 205 564 A1 ist bereits ein Kraftstoffeinspritzventil zum Einspritzen von gasförmigem Kraftstoff in eine Brennkammer bekannt, das einen Kraftstoffdurchlass, eine Nadel und einen Ventilkörper hat. Die Nadel hat ein Dichtungselement und einen nadelstromabwärtigen Verbauungsabschnitt, der in einer Kraftstoffströmungsrichtung stromabwärts des Dichtungselements angeordnet ist. Der Ventilkörper hat einen körperstromaufwärtigen Verbauungsabschnitt und einen körperstromabwärtigen Verbauungsabschnitt, der in der Kraftstoffströmungsrichtung stromabwärts des körperstromaufwärtigen Verbauungsabschnitts angeordnet ist. Das Dichtungselement wird mit dem körperstromaufwärtigen Verbauungsabschnitt verbunden oder davon getrennt, um den Kraftstoffdurchlass zu schließen oder zu öffnen, und der nadelstromabwärtige Verbauungsabschnitt wird mit dem körperstromabwärtigen Verbauungsabschnitt verbunden oder davon getrennt, um den Kraftstoffdurchlass zu schließen oder zu öffnen. In einem Vorgang zum Schließen des Kraftstoffdurchlasses kommt das Dichtungselement mit dem körperstromaufwärtigen Verbauungsabschnitt in Kontakt, und dann kommt der nadelstromabwärtige Verbauungsabschnitt mit dem körperstromabwärtigen Verbauungsabschnitt in Kontakt.

Aus der EP 2 025 924 A2 ist bereits ein Verfahren zum Herstellen eines Ventilsitzes bekannt. Mit dem Ventilsitz wirkt ein Schließelement zusammen, das zum Verschließen oder Freigeben eines Fluidstroms unter hohem Druck dient. Der Ventilsitz ist mit einer Beschichtung aus einer Formgedächtnislegierung beschichtet.

### Offenbarung der Erfindung

Das erfindungsgemäße Ventil zum Steuern eines Fluids mit den Merkmalen des Anspruchs 1 weist den Vorteil auf, dass eine Dichtheit des Ventils signifikant verbessert werden kann. Gleichzeitig ist das erfindungsgemäße Ventil problemlos und kostengünstig durch eine Massenfertigung herstellbar. Dabei weist das erfindungsgemäße Ventil einen besonders einfachen und kostengünstigen und leicht herstellbaren Aufbau auf. Erfindungsgemäß umfasst das Ventil dabei ein Schließelement und einen Ventilsitz, wobei der Ventilsitz einen Dichtbereich und einen an den Dichtbereich angrenzenden Ventilsitzbereich aufweist. Das Schließelement dichtet dabei am Dichtbereich ab, wenn sich das Ventil im geschlossenen Zustand befindet. Ferner gehen der Dichtbereich und der Ventilsitzbereich unmittelbar und übergangsfrei ineinander über, d.h. es ist keine Stufe oder ein Absatz oder dergleichen zwischen dem Dichtbereich und dem Ventilsitzbereich vorhanden. Ferner ist eine Härte des Dichtbereichs kleiner als eine Härte des Schließelements. Durch diese Maßnahme wird insbesondere erreicht, dass im Schließzustand höchstens eine minimale elastische Verformung des Dichtbereichs durch das härtere Schließelement erreicht wird, so dass eine verbesserte Dichtheit möglich ist. Durch die unterschiedlichen Härten von Schließelement und Dichtbereich kann somit eine verbesserte Dichtheit erreicht werden.

Die Unteransprüche zeigen bevorzugte Weiterbildungen der Erfindung.

Vorzugsweise ist ein Härteunterschied zwischen dem Dichtbereich und dem Schließelement derart gewählt, dass beim Schließen des Ventils keine plastische Verformung erfolgt. Somit kann sichergestellt werden, dass nach längerem Betrieb das erfindungsgemäße Ventil immer noch eine ausreichende Dichtheit aufweist, da keinerlei plastische Verformungen am Dichtbereich des Ventilsitzes vorhanden sind. Im Betrieb tritt höchstens eine elastische Verformung in geschlossenem Zustand des Ventils auf, welche jedoch nach Abheben des Schließelements vom Dichtbereich sofort wieder rückgängig gemacht wird. Mit anderen Worten wird eine plastische Deformation des Dichtbereichs durch das Schließelement verhindert, so dass die Dichtheitseigenschaften des Ventils auch nach längerem Betrieb immer noch ausreichend vorhanden sind.

Besonders bevorzugt ist im geschlossenen Zustand des Ventils zwischen dem Schließelement und dem Dichtbereich eine Dichtlinie, insbesondere eine kreisförmige Dichtlinie, vorhanden. Weiter bevorzugt ist das Schließelement eine Kugel und/oder der Ventilsitz eine Kegelfläche.

Gemäß einer weiteren bevorzugten Ausgestaltung der vorliegenden Erfindung weist der Ventilsitzbereich eine Härte auf, welche größer ist als eine Härte des Dichtbereichs. Weiter bevorzugt ist eine Härte des Ventilsitzbereichs auch kleiner als eine Härte des Schließelements. Durch den im Vergleich mit dem Dichtbereich härteren Ventilsitzbereich kann dabei sichergestellt werden, dass die notwendigen Festigkeitsanforderungen an dem Ventilsitz problemlos eingehalten werden können.

Die Erfindung umfasst der Dichtbereich ein ringförmiges, elastomeres Dichtelement, welches in einer Nut im Ventilsitz angeordnet ist. Vorzugsweise ist ein Querschnitt des elastomeren Dichtelements dabei viereckig, insbesondere rechteckig. Hierdurch kann insbesondere ein übergangsfreies Ineinanderübergehen zwischen Dichtbereich und Ventilsitzbereich sichergestellt werden.
Gemäß einer alternativen Ausgestaltung der vorliegenden Erfindung ist zwischen dem Dichtbereich und dem Ventilsitzbereich eine stoffschlüssige Verbindung ausgebildet. Hierdurch kann insbesondere ein einteiliger Ventilsitz bereitgestellt werden. Besonders bevorzugt ist der Ventilsitz dabei ein MIM-Bauteil (Metallpulverspritzguss-Bauteil), wobei der Dichtbereich und der Ventilsitzbereich aus unterschiedlichen Werkstoffen hergestellt sind.

Erfindungsgemäß ist ein Führungsbereich zum Führen des Schließelements unmittelbar am Dichtbereich angrenzend, wobei der Führungsbereich eine Härte aufweist, welche ebenfalls kleiner als eine Härte des Schließelements ist. Besonders bevorzugt sind die Härten des Führungsbereichs und des Dichtbereichs gleich und weiter bevorzugt sind der Führungsbereich und der Dichtbereich aus den gleichen Materialien hergestellt.
Eine besonders hohe Dichtheit kann erreicht werden, wenn eine Dicke des Dichtbereichs ca. ein Drittel einer Dicke des Ventilsitzes aufweist. Die Dicke des Dichtbereichs und des Ventilsitzes wird dabei, ausgehend von einer Dichtlinie zwischen Schließelement und Dichtbereich, senkrecht zur Oberfläche ermittelt. Weiter bevorzugt ist ein Material des Dichtbereichs und ein Material des Schließelements und/oder ein Material des Dichtbereichs und ein Material des Ventilsitzbereichs derart gewählt, dass diese Materialien in Pulverform bereitgestellt werden (insbesondere als Feedstock) nach der Formgebung, z.B. mittels Pulverspritzgießen, einer Wärmebehandlung mit gleicher Temperatur unterzogen werden und dadurch die Härteunterschiede von Dichtbereich und Schließelement und/oder Dichtbereich und Ventilsitzbereich erhalten werden.

Das erfindungsgemäße Ventil ist besonders bevorzugt ein Magnetventil zum Steuern von Kraftstoff bei einer Kraftstoffeinspritzung. Hierbei kann das erfindungsgemäße Magnetventil als Saugrohr-Einspritzventil oder als Direkteinspritzventil ausgebildet sein.

Weiter bevorzugt weist der Ventilsitz eine Vielzahl von Spritzlöchern auf, welche durch die vorliegende Erfindung auf einem Spritzloch-Durchmesser angeordnet werden können, welcher signifikant kleiner ist als ein Spritzlochdurchmesser im Stand der Technik.

### Zeichnung

Nachfolgend werden bevorzugte Ausführungsbeispiele der Erfindung unter Bezugnahme auf die begleitende Zeichnung im Detail beschrieben. In den Ausführungsbeispielen sind gleiche bzw. funktional gleiche Bauteile mit den gleichen Bezugszeichen bezeichnet. In der Zeichnung ist:
- Figur 1: eine schematische Ansicht eines Einspritzventils gemäß einem ersten Ausführungsbeispiel der Erfindung,
- Figur 2: eine schematische Schnittansicht eines Ventilsitzes des Einspritzventils von Figur 1,
- Figur 3: eine vergrößerte, schematische Teilansicht des Ventilsitzes von Figur 2,
- Figur 4: eine schematische Schnittansicht eines Ventilsitzes gemäß einem zweiten Ausführungsbeispiel der Erfindung und
- Figur 5: eine schematische Schnittansicht eines Ventilsitzes gemäß einem dritten Ausführungsbeispiel der Erfindung.

### Bevorzugte Ausführungsformen der Erfindung

Nachfolgend wird unter Bezugnahme auf die Figuren 1 bis 3 ein Einspritzventil 1 gemäß einem ersten bevorzugten Ausführungsbeispiel der Erfindung im Detail beschrieben.

Wie aus Figur 1 ersichtlich ist, umfasst das Einspritzventil 1 ein Ventilgehäuse 8, einen Magnetanker 13, eine Spule 14 und einen Innenpol 16. Eine Schließfeder 15 ist vorgesehen, um das Einspritzventil nach erfolgter Einspritzung wieder zu schließen. Das Bezugszeichen 17 bezeichnet einen elektrischen Anschluss.

In diesem Ausführungsbeispiel ist ein Schließelement 2 in Form einer Kugel vorgesehen, wobei die Kugel mit einer Ventilnadel 12 in Verbindung ist, an welcher der Magnetanker 13 angeordnet ist.

Das Schließelement 2 dichtet dabei an einem Ventilsitz 3 ab, was im Detail in den Figuren 2 und 3 gezeigt ist. Der Ventilsitz 3 ist in diesem Ausführungsbeispiel kegelförmig ausgebildet.

Wie insbesondere aus Figur 3 ersichtlich ist, umfasst der Ventilsitz 3 einen Dichtbereich 4 und einen an den Dichtbereich 4 angrenzenden Ventilsitzbereich 5. Der Dichtbereich 4 ist ringförmig am Ventilsitz 3 ausgebildet und weist einen rechteckigen Querschnitt auf (vergleiche Figur 3). Der Ventilsitz 5 ist zu beiden Seiten des Dichtbereichs 4 vorgesehen.

Ferner sind am Ventilsitz mehrere Spritzlöcher 6 ausgebildet, über welche Kraftstoff in einen Brennraum oder dergleichen eingespritzt werden kann. In diesem Ausführungsbeispiel sind die Spritzlöcher 6 stufenförmig ausgebildet.

Wie weiter aus Figur 2 ersichtlich ist, ist ein Führungsbereich 7 vorgesehen, an welchem das Schließelement 2 geführt wird. Hierdurch wird ein schnelles und sicheres Schließen des Ventils erreicht.

Die Figuren 1 bis 3 zeigen jeweils den geschlossenen Zustand des Ventils. Daher bildet sich, wie aus Figur 3 ersichtlich ist, zwischen dem Schließelement 2 und dem Dichtbereich 4 des Ventilsitzes 3 eine linienförmige Dichtlinie 9 aus.

Erfindungsgemäß ist eine Härte des Schließelements 2 derart gewählt, dass das Schließelement 2 eine größere Härte als der Dichtbereich 4 aufweist. Ferner weist der Ventilsitzbereich 5, welcher unmittelbar an den Dichtbereich 4 angrenzt, eine größere Härte als der Dichtbereich 4 aus. Dabei ist die Härte des Ventilsitzbereichs 5 kleiner als die Härte des Schließelements 2. Die Härte des Schließelements 2, des Dichtbereichs 4 und des Ventilsitzbereichs 5 kann dabei mittels bekannter Verfahren (z.B. nach Vickers) bestimmt werden.

Der Ventilsitz 3 des ersten Ausführungsbeispiels ist dabei mittels MIM-Technik hergestellt, wobei für den Dichtbereich 4 und den Ventilsitzbereich 5 jeweils unterschiedliche Materialien verwendet werden. Hierdurch ergibt sich eine stoffschlüssige Verbindung 10, zwischen dem Dichtbereich 4 und dem Ventilsitzbereich 5, welche in Figur 3 durch die gestrichelte Linie angedeutet ist.

Wie weiter aus Figur 3 ersichtlich ist, ist eine Dicke D1 des Dichtbereichs 4 senkrecht zur Oberfläche des Ventilsitzes dabei ungefähr ein Drittel einer Gesamtdicke D2 des Ventilsitzes 3. Weiterhin ist keine Stufe zwischen dem Dichtbereich 4 und dem Ventilsitzbereich 5 vorhanden, so dass der Dichtbereich und der Ventilsitzbereich unmittelbar und stufenlos ineinander übergehen.

Durch die erfindungsgemäße Wahl der unterschiedlichen Härten zwischen Schließelement 2 und Dichtbereich 4 wird erreicht, dass eine verbesserte Dichtheit des Ventils im geschlossenen Zustand möglich ist. Hierbei werden insbesondere Stoßimpulse, welche durch einen Schließvorgang des Ventils auftreten, absorbiert und auch ein Geräuschpegel reduziert. Dabei kommt es zwischen dem Schließelement 2 und dem Dichtbereich 4 nicht zu einer plastischen Verformung, so dass die Dichtheit an der Dichtlinie 9 über eine lange Betriebsdauer des Ventils aufrechterhalten werden kann. Gegebenenfalls kann eine leichte, elastische Verformung am Dichtbereich 4 auftreten, welche nach Abheben des Schließelements 2 jedoch wieder rückgängig gemacht wird. Auch kann erfindungsgemäß ein reduzierter Verschleiß erhalten werden, so dass eine definierte, optimierte Oberflächenbeschaffenheit am Dichtbereich 4 länger erhalten bleiben kann.

Weiterhin kann durch die Verwendung des MIM-Verfahrens eine besonders kostengünstige Herstellbarkeit des erfindungsgemäßen Ventilsitzes 3 sichergestellt werden. Weiter wird erfindungsgemäß auch eine Bauteilbelastung reduziert, so dass die Spritzlöcher 6 enger aneinander angeordnet werden können und insbesondere auch ein Sitzdurchmesser der Spritzlöcher 6 kleiner gewählt werden kann. Hierdurch ergibt sich der weitere Vorteil, dass dadurch zum Öffnen geringere Magnetkräfte erforderlich sind, so dass der Magnetkreis kostengünstiger ausgelegt werden kann, und insbesondere auch ein Strombedarf des Magnetkreises zum Öffnen reduziert wird.

Somit kann erfindungsgemäß auf überraschende Weise durch Wahl verschiedener Härten von Teilbereichen am Ventilsitz 3 eine verbesserte Dichtheit des Ventils im geschlossenen Zustand erreicht werden. Darüber hinaus kann noch eine gewisse Dämpfung während des Schließvorgangs und ein verminderter Verschließ erhalten werden.

Figur 4 zeigt ein Ventil 1 gemäß einem zweiten bevorzugten Ausführungsbeispiel der Erfindung. Beim Ventil 1 des zweiten Ausführungsbeispiels ist der Dichtbereich des Ventils durch ein elastomeres Dichtelement 20 gebildet. Wie aus Figur 4 ersichtlich ist, weist das Dichtelement 20 einen rechteckigen Querschnitt auf und ist in einer Nut 21 im Ventilsitz 3 angeordnet. Somit ist der Dichtbereich formschlüssig im Ventilsitz 3 angeordnet. Dabei ist an der zum Schließelement 2 gerichteten Seite ein absatzfreier Übergang zwischen Dichtbereich 4 und Ventilsitzbereich 5 vorhanden.

Figur 5 zeigt ein Ventil 1 gemäß einem dritten Ausführungsbeispiel der Erfindung. Das dritte Ausführungsbeispiel unterscheidet sich vom ersten Ausführungsbeispiel dadurch, dass ein Führungsbereich 27 unmittelbar an den Dichtbereich 4 anschließt. Der Führungsbereich 27 weist ebenfalls eine unterschiedliche Härte als eine Härte des Schließelements 2 auf. Besonders bevorzugt sind eine Härte des Führungsbereichs 27 und des Dichtbereichs 4 gleich. Der Dichtbereich 4 und der Führungsbereich 27 können ebenfalls mittels eines MIM-Verfahrens gemeinsam mit dem Ventilsitz 3 in einem Schritt hergestellt werden. Hierbei ist es auch möglich, dass für den Führungsbereich 27 ein unterschiedliches Metallpulver verwendet wird, so dass im fertigen Bauteil dann der Dichtbereich 4 und der Führungsbereich 27 unterschiedliche Härten aufweisen. Eine Dicke des Dichtbereichs 4 und des Führungsbereichs 27 ist vorzugsweise gleich.

## Patentansprüche

1. Ventil zum Steuern eines Fluids, insbesondere von Kraftstoff, umfassend
- ein Schließelement (2) und
- einen Ventilsitz (3),
- wobei der Ventilsitz (3) einen Dichtbereich (4) und einen an den Dichtbereich (4) angrenzenden Ventilsitzbereich (5) aufweist,
- wobei das Schließelement (2) am Dichtbereich (4) abdichtet,
- wobei eine Härte des Dichtbereichs (4) kleiner ist als eine Härte des Schließelements (2) und
wobei der Dichtbereich (4) ein ringförmiges, elastomeres Dichtelement (20) ist, welches in einer Nut (21) im Ventilsitz (3) angeordnet ist,
**dadurch gekennzeichnet, dass** der Dichtbereich (4) und der Ventilsitzbereich (5) unmittelbar und stufenlos ineinander übergehen und ein Führungsbereich (27) zum Führen des Schließelements (2) während seiner Axialbewegung vorgesehen ist, wobei der Führungsbereich (27) eine Härte aufweist, welche kleiner ist als eine Härte des Schließelements (2) und wobei der Führungsbereich (27) insbesondere eine Härte aufweist, welche größer ist als eine Härte des Dichtbereichs (4).

2. Ventil nach Anspruch 1, **dadurch gekennzeichnet, dass** ein Härteunterschied zwischen dem Dichtbereich (4) und dem Schließelement (2) derart gewählt ist, dass das Schließen des Ventils ohne plastische Verformung am Dichtbereich (4) erfolgt.

3. Ventil nach einem der vorhergehenden Ansprüche, **dadurch gekennzeichnet, dass** zwischen dem Dichtbereich (4) und dem Schließelement (2) im geschlossenen Zustand des Ventils eine Dichtlinie (9) ausgebildet ist.

4. Ventil nach einem der vorhergehenden Ansprüche, **dadurch gekennzeichnet, dass** der Ventilsitzbereich (5) eine Härte aufweist, welche größer ist als eine Härte des Dichtbereichs (4) und/oder welche kleiner ist als eine Härte des Schließelements (2).

5. Ventil zum Steuern eines Fluids, insbesondere von Kraftstoff, umfassend
- ein Schließelement (2) und
- einen Ventilsitz (3),
- wobei der Ventilsitz (3) einen Dichtbereich (4) und einen an den Dichtbereich (4) angrenzenden Ventilsitzbereich (5) aufweist,
- wobei das Schließelement (2) am Dichtbereich (4) abdichtet,
- wobei eine Härte des Dichtbereichs (4) kleiner ist als eine Härte des Schließelements (2) und
wobei zwischen dem Dichtbereich (4) und dem Ventilsitzbereich (5) eine stoffschlüssige Verbindung (10) ausgebildet ist und der Ventilsitz (3) ein MIM-Bauteil ist und der Dichtbereich (4) und der Ventilsitzbereich (5) aus unterschiedlichen MIM-Werkstoffen hergestellt sind,
**dadurch gekennzeichnet, dass** der Dichtbereich (4) und der Ventilsitzbereich (5) unmittelbar und stufenlos ineinander übergehen und ein Führungsbereich (27) zum Führen des Schließelements (2) während seiner Axialbewegung vorgesehen ist, wobei der Führungsbereich (27) eine Härte aufweist, welche kleiner ist als eine Härte des Schließelements (2) und wobei der Führungsbereich (27) insbesondere eine Härte aufweist, welche größer ist als eine Härte des Dichtbereichs (4).

6. Ventil nach einem der vorhergehenden Ansprüche, **dadurch gekennzeichnet, dass** eine Dicke (D1) des Dichtbereichs (4) ca. ein Drittel einer Dicke (D2) des Ventilsitzes (3) am Dichtbereich (4) beträgt.

7. Ventil nach einem der vorhergehenden Ansprüche, **dadurch gekennzeichnet, dass** das Ventil als Magnetventil ausgebildet ist.

## Claims

1. Valve for controlling a fluid, in particular fuel, comprising
- a closing element (2), and
- a valve seat (3),
- the valve seat (3) having a sealing region (4) and a valve seat region (5) which adjoins the sealing region (4),
- the closing element (2) sealing on the sealing region (4),
- a hardness of the sealing region (4) being lower than a hardness of the closing element (2), and
the sealing region (4) being an annular, elastomeric sealing element (20) which is arranged in a groove (21) in the valve seat (3), **characterized in that** the sealing region (4) and the valve seat region (5) merge into one another directly and in a stepless manner, and a guide region (27) for guiding the closing element (2) during its axial movement is provided, the guide region (27) having a hardness which is lower than a hardness of the closing element (2), and the guide region (27) having, in particular, a hardness which is higher than a hardness of the sealing region (4).

2. Valve according to Claim 1, **characterized in that** a hardness difference between the sealing region (4) and the closing element (2) is selected in such a way that the closure of the valve takes place without plastic deformation on the sealing region (4).

3. Valve according to either of the preceding claims, **characterized in that** a sealing line (9) is configured between the sealing region (4) and the closing element (2) in the closed state of the valve.

4. Valve according to one of the preceding claims, **characterized in that** the valve seat region (5) has a hardness which is higher than a hardness of the sealing region (4) and/or which is lower than a hardness of the closing element (2).

5. Valve for controlling a fluid, in particular fuel, comprising
- a closing element (2), and
- a valve seat (3),
- the valve seat (3) having a sealing region (4) and a valve seat region (5) which adjoins the sealing region (4),
- the closing element (2) sealing on the sealing region (4),
- a hardness of the sealing region (4) being lower than a hardness of the closing element (2), and
an integrally joined connection (10) being configured between the sealing region (4) and the valve seat region (5), and the valve seat (3) being a MIM component, and the sealing region (4) and the valve seat region (5) being manufactured from different MIM materials,
**characterized in that** the sealing region (4) and the valve seat region (5) merge into one another directly and in a stepless manner, and a guide region (27) for guiding the closing element (2) during its axial movement is provided, the guide region (27) having a hardness which is lower than a hardness of the closing element (2), and the guide region (27) having, in particular, a hardness which is higher than a hardness of the sealing region (4).

6. Valve according to one of the preceding claims, **characterized in that** a thickness (D1) of the sealing region (4) is approximately one third of a thickness (D2) of the valve seat (3) on the sealing region (4).

7. Valve according to one of the preceding claims, **characterized in that** the valve is configured as a solenoid valve.

## Revendications

1. Soupape de commande d'un fluide, en particulier de carburant, comprenant
- un élément de fermeture (2) et
- un siège de soupape (3),
- le siège de soupape (3) présentant une région d'étanchéité (4) et une région de siège de soupape (5) adjacente à la région d'étanchéité (4),
- l'élément de fermeture (2) réalisant l'étanchéité au niveau de la région d'étanchéité (4),
- une dureté de la région d'étanchéité (4) étant inférieure à une dureté de l'élément de fermeture (2) et
la région d'étanchéité (4) étant un élément d'étanchéité élastomère annulaire (20) qui est disposé dans une rainure (21) dans le siège de soupape (3),
**caractérisée en ce que** la région d'étanchéité (4) et la région de siège de soupape (5) se prolongent directement et sans gradin l'une dans l'autre et une région de guidage (27) pour guider l'élément de fermeture (2) pendant son déplacement axial est prévue, la région de guidage (27) présentant une dureté qui est inférieure à une dureté de l'élément de fermeture (2) et la région de guidage (27) présentant notamment une dureté qui est supérieure à une dureté de la région d'étanchéité (4).

2. Soupape selon la revendication 1, **caractérisée en ce qu'**une différence de dureté entre la région d'étanchéité (4) et l'élément de fermeture (2) est choisie de telle sorte que la fermeture de la soupape s'effectue sans déformation plastique au niveau de la région d'étanchéité (4).

3. Soupape selon l'une quelconque des revendications précédentes, **caractérisée en ce qu'**entre la région d'étanchéité (4) et l'élément de fermeture (2), dans l'état fermé de la soupape, est réalisée une ligne d'étanchéité (9).

4. Soupape selon l'une quelconque des revendications précédentes, **caractérisée en ce que** la région de siège de soupape (5) présente une dureté qui est supérieure à une dureté de la région d'étanchéité (4) et/ou qui est inférieure à une dureté de l'élément de fermeture (2).

5. Soupape de commande d'un fluide, en particulier de carburant, comprenant
- un élément de fermeture (2) et
- un siège de soupape (3),
- le siège de soupape (3) présentant une région d'étanchéité (4) et une région de siège de soupape (5) adjacente à la région d'étanchéité (4),
- l'élément de fermeture (2) réalisant l'étanchéité au niveau de la région d'étanchéité (4),
- une dureté de la région d'étanchéité (4) étant inférieure à une dureté de l'élément de fermeture (2) et
un assemblage par liaison de matière (10) étant réalisé entre la région d'étanchéité (4) et la région de siège de soupape (5), et le siège de soupape (3) étant un composant MIM et la région d'étanchéité (4) et la région de siège de soupape (5) étant fabriquées à partir de matériaux MIM différents,
**caractérisée en ce que** la région d'étanchéité (4) et la région de siège de soupape (5) se prolongent directement et sans gradin l'une dans l'autre et une région de guidage (27) pour guider l'élément de fermeture (2) pendant son déplacement axial est prévue, la région de guidage (27) présentant une dureté qui est inférieure à une dureté de l'élément de fermeture (2) et la région de guidage (27) présentant notamment une dureté qui est supérieure à une dureté de la région d'étanchéité (4).

6. Soupape selon l'une quelconque des revendications précédentes, **caractérisée en ce qu'**une épaisseur (D1) de la région d'étanchéité (4) vaut approximativement un tiers de l'épaisseur (D2) du siège de soupape (3) au niveau de la région d'étanchéité (4).

7. Soupape selon l'une quelconque des revendications précédentes, **caractérisée en ce que** la soupape est réalisée sous forme d'électrovanne.
